# FASCICULE DE BREVET EUROPEEN

(11) **EP 0 109 907 B1**
(45) Date de publication et mention de la délivrance du brevet: **01.04.1987**
(21) Numéro de dépôt: 83402229.5
(22) Date de dépôt: 18.11.1983
(51) Int. Cl.: E21B 7/06, E21B 4/16

(54) **Dispositif pour assurer la verticalité d'un engin de perforation**
Vorrichtung zur Sicherstellung der senkrechten Lage von Bohreinrichtungen
Device for maintaining a boring machine in a vertical position

(30) Priorité: 19.11.1982 FR 8219393
(43) Date de publication de la demande: 30.05.1984
(73) Titulaire: SOLETANCHE Société Anonyme dite:, F-92005 Nanterre (FR)
(72) Inventeur: Bertelli, Alfio, F-92380 Garches (FR); Bolinger, Karl, F-92000 Rueil Malmaison (FR)
(74) Mandataire: Nony, Michel

## Description

La présente invention concerne un dispositif pour assurer la verticalité en cours de forage d'un engin de perforation et plus particulièrement pour le contrôle de la verticalité d'un tel engin comprenant un châssis suspendu sur lequel est montée une tête de forage.

Des engins de ce type, suspendus par exemple à un câble, à un flexible ou à des tiges, sont notamment utilisés sur les chantiers de pétrole et pour l'exécution de fondations dans tous types de terrains durs ou tendres. Au début du forage, le châssis servant de guide et/ou la simple gravité permettent d'assurer la verticalité de l'engin. Toutefois, lorsque ce châssis est entièrement enfoncé en-dessous de la surface terrestre, et que les variations de dureté du terrain tendent à le de- vier, on ne dispose d'aucun moyen mécanique direct permettant de contrôler la verticalité de l'engin et donc du forage.

On a déjà proposé, dans le document US-A 3 743 034, de contrôler l'orientation d'un dispositif de forage en disposant une liaison à rotule entre les parties supérieures et inférieures d'un train de tiges. Toutefois, étant donné la difficulté de réaliser et d'entretenir de telles liaisons à rotule, cette solution est inapplicable à des engins de perforation de forte capacité.

A cet effet, l'invention prévoit un dispositif pour assurer la verticalité d'un engin de perforation comprenant un châssis suspendu sur lequel est montée une tête de forage, caractérisé par le fait que ladite tête de forage est fixée sur une plaque de liaison normalement en contact avec une plaque de support solidaire du châssis, des moyens étant prévus pour écarter dans une direction choisie la plaque de liaison de la plaque de support.

Cet agencement présente l'avantage d'une grande robustesse. De plus, les moyens d'orientation peuvent être beaucoup plus simples que ceux qui sont nécessaires dans le cas d'une liaison à rotule.

Ces plaques peuvent par exemple être sensiblement horizontales.

Dans un mode de réalisation particulier de l'invention, la plaque de liaisoin est montée sur la plaque de support par l'intermédiaire d'au moins deux organes élastiques opposés chacun à un vérin par rapport à la direction de l'orientation.

Ainsi, lorsque l'on actionne l'un des vérins pour orienter convenablement la plaque de liaison par rapport à la plaque de support, l'organe élastique situé du même côté que ce vérin se déforme dans une première direction pour permettre l'écartement des plaques, alors que l'autre organe élastique se déforme dans une seconde direction en formant charnière.

Les organes élastiques peuvent ocmprendre un goujon traversant avec jeu une des plaques et vissé dans l'autre plaque avec interposition d'éléments compressibles.

Le goujon peut traverser avec jeu soit la plaque de liaison soit la plaque de support en étant vissé respectivement dans la plaque de support ou dans la plaque de liaison, les éléments compressibles pouvant être interposés, soit entre la tête du goujon et la plaque traversée avec jeu, soit entre les deux plaques.

Les éléments compressibles peuvent par exemple comprendre un empilement de rondelles Belleville.

De préférence la compression maximale possible des éléments compressibles est limitée par une douille engagée sur le goujon en parallèle avec ces éléments.

Avantageusement le corps du vérin peut être formé par un trou percé dans une des plaques, dans lequel est placé un piston, ledit trou débouchant dans la face de cette plaque en vis-à-vis de l'autre plaque.

Cette disposition assure un encombrement minimal puisque les vérins sont intégrés dans une des plaques, ce qui assure de plus leur protection vis-à-vis du milieu extérieur.

Cette protection peut également être assurée par une jupe en matériau élastique tel que du caoutchouc, disposée autour des deux plaques pour empêcher la pénétration de la boue de forage lors de l'écartement des plaques.

Le dispositif selon l'invention peut être en particulier adapté au contrôle de la verticalité d'un engin de forage dont la tête de forage comprend une paire d'outils à axe horizontal tournant en sens inverse de sorte que la veritcalité de l'engin de forage est assurée dans le plan de rotation des outils par un ajustement de la différence de vitesse de rotation des outils. Dans le sens transversal, la tête peut être montée sur un organe de liaison monté pivotant par rapport à un organe de support solidaire du châssis autour d'au moins un axe horizontal parallèle au plan de rotation des outils.

Ainsi, on peut faire basculer la tête de forage de part et d'autre du plan moyen de rotation des outils, afin de contrôler la verticalité de l'engin de forage dans la direction perpendiculaire à ce plan.

On décrira maintenant à titre d'exemple un mode de réalisation particulier de l'invention en référence aux dessins schématiques annexés dans lesquels:
La fig. 1 est une vue de face d'un engin de perforation comportant un dispositif de contrôle de la verticalité conforme à la présente invention.
La fig. 2 en est une vue de-dessus.
La fig. 3 en est une vue de profil.
La fig. 4 est une vue en coupe selon la ligne IV-IV de la figure 1.
La fig. 5 est une vue en coupe selon la ligne V-V de la figure 1 à une plus petite échelle que la figure 4.
La fig. 6 est une vue de-dessus de la plaque de liaison.

L'engin de perforation représenté aux figures 1 à 3 comporte de façon connue un châssis 1 suspendu par un organe 2 à un engin de levage et supportant une tête de forage 3 qui comporte deux paires jumelles d'outils 4 et 4' , chaque paire d'outils étant entraînée par un moteur hydraulique alimenté à partir de la surface par des canalisations 5.

Les deux paires d'outils 4 et 4' tournent en sens inverse, comme indiqué par les flèches sur la figure 1.

En faisant varier la vitesse relative de rotation de paires d'outils 4 et 4', il est possible de joier sur la progression de l'engin de forage dans le plan de rotation des outils. Si l'on souhaite par exemple faire dévier l'engin de forage vers +X (figure 2) on fait tourner la paire d'outils 4' plus vite que la paire d'outils 4.

On décrira maintenant en détail, en référence à la figure 4, les moyens permettant de jouer sur la verticalité de la descente de l'engin de forage dans la direction Y perpendiculaire au plan de rotation des outils.

Une plaque de support 6 soutenant la tête de forage 3 est fixée à la partie inférieure du châssis 1.

Une plaque de liaison 7 est fixée sous la plaque 6 de la manière suivante:
Deux rangées de filetage 8 sont réalisées dans la plaque 7 de part et d'autre de l'axe de symétrie X-X du dispositif. En correspondance avec ces filetages sont réalisés, dans la plaque 6, des trous 9 de diamètre supérieur au diamètre nominal des filetages 8.

Des goujons filetés 10 sont vissés dans les filetages 8 en traversant avec jeu la plaque 6 à travers les trous 9. Un empilement de rondelles Belleville 11 est intercalé entre la tête 12 de chaque goujon 10 et la surface supérieure de la plaque 6. Cet empilement est protégé à l'extérieur par une gaine de caoutchouc 13.

Du fait de l'élasticité de l'empilement de rondelles 11, la face supérieure de la plaque 7 est normalement appliquée contre la face inférieure de la plaque 6. Néanmoins, cet empilement de rondelles étant compressible, les deux plaques peuvent être écartées l'une de l'autre. Cet écartement est toutefois limité par des douilles 14 disposées entre les goujons 10 et les rondelles 11 qui limitent l'écartement à une valeur e telle que représentée à la figure 4.

De plus, du fait que les goujons 10 traversent les trous 9 avec jeu, la plaque 7 peut s'écarter de la plaque 6 en formant un certain angle comme cela apparît à la figure 5 où l'or voit que les goujons 10 et les trous 9 sont désaxés.

Un autre ensemble de goujons 15 engagés dans des filetages 15_{'} (figure 6) assurent la fixation sur la plaque de liaison 7 de la plaque elle-même solidaire d'une armature à laquelle est fixée la tête de forage.

Les têtes de forage proprement dites ne sont pas représentées aux figures 4 et 5, mais on voit néanmoins sur la figure 5 la buse 17 d'aspiration des résidus de forage et le conduit 18 qui les achemine vers la surface du sol.

L'écartement des plaques de support 6 et de liaison 7 est provoqué par deux rangées de vérins hydrauliques 19 intercalées respectivement avec les trous filetés 8 de chacune des rangées de trous.

Les vérins 19 sont réalisés directement par perçage de la plaque 7, ces perçages débouchant du côté de cette plaque en vis-à-vis avec la plaque 6. Dans ces perçages, sont placés des pistons 20 qui sont susceptibles d'être déplacés par un fluide hydraulique amené par des canalisations 21 et 21' alimentant simultanément tous les vérins 19 d'une même rangée.

On constate ainsi que si l'on alimente en fluide sous pression la canalisation 21', on incline la plaque 7 de la manière représentée à la figure 5 de sorte que la tête de forage s'oriente selon l'angle + a de la figure 3, ce qui a pour effet de dévier l'engin de forage dans la direction + Y. Inversement, si l'on alimente en fluide la canalisation 21, la tête de forage bascule vers l'angle - a de sorte que l'engin de forage s'oriente vers la direction - Y.

Afin d'éviter l'entrée dans le dispositif de boue de forage lors de l'écartement des plaques 6 et 7, une jupe en caoutchouc extensible 22, est disposée tout autour des deux plaques 6 et 7. De plus, des joints toriques 23, 23' sont prévus dans des zones évidées des plaques 6 et 7, ces joints étant comprimés comme représenté à la figure 4 lorsque les plaques 6 et 7 sont en contact et se dilatant comme représenté à la figure 5 lorsque les plaques 6 et 7 sont écartées l'une de l'autre.

Enfin, des clapets anti-retour 24 sont prévus pour permettre l'équilibrage des presisons lorsque, les deux plaques 6 et 7 étant écartées, elles sont progressivement ramenées en contact l'une avec l'autre.

Le dispositif ainsi décrit peut facilement être asservi à l'indication d'un inclinomètre 25 situé sur le châssis 1 (figure 1). La vitesse différentielle des outils 4 et 4' est régulée afin d'orienter l'engin de forage dans le plan X, alors que les vérins 19 sont alimentés en tout ou rien par les canalisations 21 ou 21' afin de jouer sur la verticalité dans le plan Y.

## Revendications

1. Dispositif pour assurer la verticalité d'un engin de perforation comprenant un châssis suspendu (1) sur lequel est montée une tête de forage (3), caractérisé par le fait que ladite tête de forage est fixée sur une plaque de liaison (7) normalement en contact avec une plaque de support (6) solidaire du châssis, des moyens (19) étant prévus pour écarter dans une direction choisie la plaque de liaison de la plaque de support.

2. Dispositif selon la revendication 1, caractérisé par le fait que lesdites plaques sont sensiblement horizontales.

3. Dispositif selon l'une quelconque des revendications 1 et 2, caractérisé par le fait que la plaque de liaison est montée sur la plaque de support par l'intermédiaire d'au moins deux organes élastiques opposés chacun à un vérin par rapport à la direction d'orientation.

4. Dispositif selon la revendication 3, caractérisé par le fait que les organes élastiques comprennent un goujon (10) traversant avec jeu une des plaques et vissé dans l'autre plaque, avec interposition d'éléments compressibles (11).

5. Dispositif selon la revendication 4, caractérisé par le fait que lesdits éléments compressibles comprennent un empilement de rondelles Belleville.

6. Dispositif selon l'une quelconque des revendications 4 et 5, caractérisé par le fait que la compression possible des éléments compressibles est limitée par une douille engagée sur le goujon en parallèle avec ces éléments.

7. Dispositif selon l'une quelconque des revendications 3 à 6, caractérisé par le fait que le corps du vérin est fixé par un trou percé dans une des plaques dans lequel est placé un piston, ledit trou débouchant dans la face de cette plaque en vis-à-vis de l'autre plaque.

8. Dispositif selon l'une quelconque des revendications 1 à 7, caractérisé par le fait qu'une jupe en matériau élastique tel que du caoutchouc est disposée autour des deux plaques pour empêcher la pénétration de la boue de forage lors de l'écartement des plaques.

9. Dispositif pour assurer la verticalité d'un engin de perforation, comprenant un châssis suspendu sur lequel est montée une tête de forage, ladite tête de forage comprenant au moins une paire d'outils tournant en sens inverse de sorte que la verticalité de l'engin de perforation est assurée dans le plan de rotation des outils, par un ajustement de la différence de vitesse de rotation des outils, caractérisé par le fait que ladite tête est montée sur un organe de liaison monté pivotant par rapport à un organe de support solidaire du châssis, autour d'au moins un axe horizontal parallèle au plan de rotation des outils.

## Patentansprüche

1. Vorrichtung zur Sicherstellung der senkrechten Lage von Bohreinrichtungen mit einem Hängerahmen (1), an welchem ein Bohrkopf (3) montiert ist, dadurch gekennzeichnet, dass der Bohrkopf an einer Verbindungsplatte (7) befestigt ist, welche normalerweise mit einer am Rahmen befestigten Tragplatte (6) in Kontakt steht, wobei Organe (19) vorgesehen sind, um die Verbindungsplatte von der Tragplatte in einer ausgewählten Richtung zu spreizen.

2. Vorrichtung nach Anspruch 1, dadurch gekennzeichnet, dass die Platten im wesentlichen waagerecht liegen.

3. Vorrichtung nach einem der Ansprüche 1 und 2, dadurch gekennzeichnet, dass die Verbindungsplatte auf der Tragplatte unter Zwischenschaltung von wenigstens zwei einander gegenüberliegenden elastischen Organen mit jeweils einem Druckorgan in bezug auf die Einstellrichtung montiert ist.

4. Vorrichtung nach Anspruch 3, dadurch gekennzeichnet, dass die elastischen Organe aus einem mit Spiel durch die eine Platte hindurchgehenden und unter Zwischenschaltung von zusammendrückbaren Elementen (11) in die andere Platte eingeschraubten Zapfen bestehen.

5. Vorrichtung nach Anspruch 4, dadurch gekennzeichnet, dass die zusammendrückbaren Elemente aus einem Stapel von Tellerfedern bestehen.

6. Vorrichtung nach einem der Ansprüche 4 und 5, dadurch gekennzeichnet, dass die mögliche Kompression der zusammendrückbaren Elemente durch eine den Zapfen parallel zu diesen Elementen umgebenden Hülse begrenzt ist.

7. Vorrichtung nach irgendeinem der Ansprüche 3 bis 6, dadurch gekennzeichnet, dass das Gehäuse des Druckorganes durch ein Bohrloch in einer der Platten fixiert ist und einen Kolben beherbergt, wobei das Bohrloch in der der anderen Platte gegenüberliegenden Plattenseite austritt.

8. Vorrichtung nach irgendeinem der Ansprüche 1 bis 7, dadurch gekennzeichnet, dass eine Umhüllung aus elastischem Material wie Gummi rund um die beiden Platten vorgesehen ist, um das Eindringen von Bohrschlamm bei einer Spreizung beider Platten zu verhindern.

9. Vorrichtung zur Sicherstellung der senkrechten Lage von Bohreinrichtungen mit einem Hängerahmen, an welchem ein Bohrkopf montiert ist, wobei dieser Bohrkopf wenigstens zwei sich in entgegengesetzter Richtung drehende Werkzeuge besitzt, so dass die senkrechte Lage der Bohreinrichtung in der Drehebene der Werkzeuge durch Einstellung des Drehzahlunterschiedes der Werkzeuge sichergestellt wird, dadurch gekennzeichnet, dass der Bohrkopf auf einem Verbindungsorgan montiert ist, welches gegenüber einem mit dem Hängerahmen fest verbundenen Tragorgan um wenigstens einer zur Drehebene der Werkzeuge parallel verlaufende waagerechte Achse verschwenkbar ist.

## Claims

1. Device for maintaining a boring machine in a vertical position, comprising a suspended frame (1) on which is mounted a drill head (3), characterised by the fact that said drill head is fixed to a coupling plate (7) normally in contact with a support plate (6) fixed to the frame, means (19) being provided for moving the coupling plate apart from the support plate in a selected direction.

2. Device according to claim 1, characterised by the fact that said plates are substantially horizontal. I.

3. Device according either to claims 1 and 2, characterised by the fact that the coupling plate is mounted on the support plate via at least two elastic members each relative to the direction of orientation set opposite a jack.

4. Device according to claim 3, characterised by the fact that the elastic members comprise a bolt (10) passing with play through one of the plates and screwed to the other plate with interposition of compressible elements (11).

5. Device according to claim 4, characterised by the fact that said compressible elements comprise a stack of conical washers.

6. Device according to either of claims 4 and 5, characterised by the fact that the compression possible with the compressible elements is limited by a sleeve fitted on the bolt in parallel with these elements.

7. Device according to any one of claims 3 to 6, characterised by the fact that the body of the jack is held fast by a hole pierced in one of the plates in which is placed a piston, said hole opening out onto the face of this plate opposite the other plate.

8. Device according to any one of claims 1 to 7, characterised by the fact that a skirt of elastic material such as rubber is disposed around the two plates to prevent the entry of drilling mud when the plates are separated.

9. Device for maintaining a boring machine in a vertical position comprising, a suspended frame on which is mounted a drill head, said drill head comprising at least a pair of tools rotating in opposite senses such that the vertical position of the boring machine is maintained in the plane of rotation of the tools, by an adjustment of the difference in speed of rotation of the tools, characterised by the fact that said head is mounted on a coupling member pivotally mounted with respect to a support member fixed to the frame, about at least one axis which is horizontal and parallel to the plane of rotation of the tools.
